# FASCICULE DE BREVET EUROPEEN

(11) **EP 0 855 361 B1**
(45) Date de publication et mention de la délivrance du brevet: **14.08.2002**
(21) Numéro de dépôt: 97420237.6
(22) Date de dépôt: 19.12.1997
(51) Int. Cl.: B66C 23/34

(54) **Mâture télescopique pour grue à tour**
Teleskopmast für einen Turmkran
Telescopic mast for a tower crane

(30) Priorité: 23.12.1996 FR 9616159
(43) Date de publication de la demande: 29.07.1998
(73) Titulaire: POTAIN, F-69130 Ecully (FR)
(72) Inventeur: Laroche, Paul, 71740 Tancon (FR); Verchere, Jean-Paul, 42190 St Nizier Sous Charlieu (FR)
(74) Mandataire: Bratel, Gérard

(56) Documents cités:
- EP-A- 0 362 680
- DE-A- 3 628 782
- FR-A- 2 329 580
- FR-A- 2 404 754
- FR-A- 2 586 240
- US-A- 4 459 786

## Description

La présente invention se rapporte aux grues à tour, et plus particulièrement à une structure de mâture de type télescopique pour grue à tour.

Dans le domaine des grues à tour repliables en vue de leur transport, on distingue notamment les grues à mât pliable en plusieurs éléments, et les grues à mât télescopique. L'invention s'intéresse aux grues à mât téléscopique, dont la mâture se compose de deux ou trois éléments de mât, voire des éléments plus nombreux, montés coulissants les uns à l'intérieur des autres de manière à former une structure télescopique, extensible ou rétractable dans le sens vertical.

Les éléments d'une mâture télescopique de grue à tour doivent assurer la transmission des efforts au cours du travail de la grue, ainsi que la continuité de la transmission des efforts en cours de télescopage ; ces derniers efforts comprennent les efforts normaux, les efforts tranchants, les moments de flexion et les moments de torsion. Il convient aussi d'assurer le guidage et le centrage des éléments de mât les uns par rapport aux autres, ainsi que le verrouillage des éléments de mât les uns avec les autres en position de travail.

Traditionnellement, les éléments de mât des grues à tour sont réalisés en treillis métallique. Récemment sont aussi apparues des mâtures télescopiques dont les éléments ont une configuration tubulaire ou en caisson, avec des faces latérales pleines. On connaît, en particulier, des mâtures télescopiques dont les éléments sont constitués par des caissons de section horizontale carrée ou rectangulaire, donc avec quatre faces latérales, les élements de mât étant guidés les uns par rapport aux autres au moyen de patins ou de galets.

On connaît aussi, par exemple par le brevet US N° 4459786, des flèches de grue télescopiques composées d'éléments en caisson, de section polygonale. Une telle flèche est assimilable mécaniquement à une poutre télescopique encastrée à sa base, qui est soumise à des efforts de flexion importants et à des efforts de compression faibles. Au contraire, une mâture de grue à tour, du genre ici concerné, est assimilable à une poutre télescopique encastrée à sa base et soumise à des efforts de flexion faibles et à des efforts de compression importants, ainsi qu'à des efforts de torsion importants. De plus, une flèche de grue télescopique est télescopable en charge, lors de son utilisation, alors qu'un mât de grue est télescopé uniquement lors du montage de la grue, sans charge. Ainsi, les problèmes posés par une flèche télescopique, qui d'ailleurs n'appartient pas à une grue à tour, ne sont pas ceux rencontrés avec une mâture télescopique, et en particulier il se pose, dans le cas de la mâture, le problème spécifique de la reprise des efforts de torsion et de compression.

Diverses structures de mâtures télescopiques, non appliquées à des grues à tour, sont aussi connues. Par exemple, la demande de brevet français N° 2404754 concerne un dispositif porte-outil ou un genre d'antenne télescopique, ne comportant que deux éléments télescopables. Une telle structure est assimilable à une poutre encastrée à sa base et soumise à des efforts de flexion importants, dus au vent, et à des efforts de compression faibles, puisqu'elle n'est pas destinée au levage de charges. Ce document est ainsi assimilable au précédent, et il ne résoud donc pas les problèmes spécifiques à la présente invention. On notera aussi que la structure télescopique du document français N° 2404754 possède des éléments tubulaires de section horizontale circulaire, ne comportant pas de blocage relatif en rotation, et n'est donc pas adaptée pour reprendre les efforts de torsion importants appliqués sur les mâts des grues à tour. Enfin, la solution technique particulière du document français précité n'est, visiblement, pas applicable à une mâture comportant plus de deux éléments télescopables.

La présente invention vise à perfectionner les mâtures télescopiques pour une grue à tour composées d'éléments de mât en caisson, en fournissant une mâture dont les éléments possèdent une section optimisée, de manière à en améliorer la résistance mécanique, notamment en réduisant la prise au vent, tout en assurant un bon guidage des éléments de mât les uns par rapport aux autres, et surtout en étant capable de reprendre les efforts de torsion et de compression auxquels est soumise une telle structure, quel que soit le nombre de ses éléments.

A cet effet, l'invention a pour objet une mâture télescopique pour grue, composée de plusieurs éléments de mât montés coulissants les uns à l'intérieur des autres et présentant chacun une structure en caisson, cette mâture étant caractérisée en ce que les éléments de mâts en caisson possèdent, chacun, une section de forme polygonale à plus de quatre côtés, déterminée par des faces latérales parallèles et/ou perpendiculaires à la direction avant-arrière de la grue, et des faces latérales intermédiaires, obliques par rapport à cette direction avant-arrière, ladite mâture comportant des moyens de guidage des éléments de mât les uns par rapport aux autres, situés sur des faces latérales obliques de ces éléments de mât, et des moyens de verrouillage automatique desdits éléments de mât les uns avec les autres, dans des positions relatives prédéterminées, qui sont disposés sur des faces latérales parallèles et/ou perpendiculaires à la direction avant-arrière de la grue.

Dans une forme de réalisation préférée de la mâture télescopique objet de l'invention, les éléments de mât en caisson possèdent, chacun, une section de forme dodécagonale, déterminée par deux faces latérales opposées parallèles à la direction avant-arrière de la grue, une face latérale avant et une face latérale arrière perpendiculaires à la direction avant-arrière de la grue, et huit faces obliques, réparties en quatre paires de faces obliques adjacentes reliant, deux à deux, les faces latérales précédentes.

La section polygonale à plus de quatre côtés, notamment à douze côtés, ainsi proposée, constitue un compromis idéal entre la section carrée ou rectangulaire, idéale pour le guidage, et la section circulaire, idéale pour résister aux efforts dus au vent. En particulier, la section dodécagonale est proche de la section de résistance optimale qui est celle d'un tube de section ronde, et une mâture qui présente une telle section dodécagonale possède, à résistance identique, un encombrement et un poids réduits par rapport à une mâture de section carrée ou rectangulaire. La résistance au voilement des faces est aussi améliorée, ce qui supprime la nécessité de raidisseurs. En comparaison avec des éléments de mâts constitués par des tubes de section ronde, la structure de mâture objet de l'invention comporte aussi l'avantage d'une fabrication plus aisée et plus économique, soit par pliage à froid d'une tôle, soit par assemblage de tôles correspondant aux diverses faces. Les faces latérales suffisamment nombreuses des éléments de mât de section polygonale permettent de bien dissocier les moyens de guidage et les moyens de verrouillage. En particulier, la localisation des moyens de guidage sur les faces obliques assure un guidage autocentré dans le plan médian vertical de la grue, avec répartition des jeux, en empêchant toute rotation d'un élément de mât intérieur par rapport à un élément de mât extérieur, alors que le mât intérieur est soumis à des efforts tranchants.

Dans un mode de réalisation avantageux, applicable à des éléments de mât de section dodécagonale tels que définis ci-dessus, les moyens de guidage comprennent, en combinaison, pour un élément de mât intérieur et un élément de mât extérieur associés :
- quatre patins de guidage situés à la base de l'élément de mât intérieur, et fixés extérieurement sur les faces obliques de cet élément adjacentes aux faces avant et arrière, et
- quatre autres patins de guidage situés au sommet de l'élément de mât extérieur, et fixés intérieurement sur les faces correspondantes de cet élément, c'est-à-dire ses faces obliques adjacentes aux faces avant et arrière.

De préférence, tous ces patins de guidage sont constitués par une platine de glissement couvrant sensiblement toute la largeur de la face oblique correspondante, pour réduire la pression de contact à une valeur minimale, la platine étant recouverte d'un revêtement en matière synthétique réduisant le coefficient de frottement, et supprimant aussi la nécessité d'un graissage.

Grâce à la disposition des patins de guidage, les jeux latéraux sont annulés par le contact des patins sur les faces obliques correspondantes, et les jeux avant et arrière sont rattrapés par "phénomène de coin", ce qui permet le guidage autocentré.

Quant aux moyens de verrouillage automatique des éléments de mât les uns avec les autres, ceux-ci comprennent avantageusement, en combinaison, pour un élément de mât intérieur et un élément de mât extérieur associés :
- un ensemble de blocage supérieur, composé de deux patins latéraux d'encastrement disposés à l'extérieur des faces latérales, parallèles à la direction avant-arrière de la grue, de l'élément de mât intérieur, et de deux logements d'encastrement disposés à l'intérieur des faces correspondantes de l'élément de mât extérieur, au sommet de ce dernier,
- un ensemble de blocage inférieur, composé de deux autres patins latéraux d'encastrement disposés à l'extérieur des faces latérales, parallèles à la direction avant-arrière de la grue, de l'élément de mât intérieur, à la base de ce dernier, et de deux logements d'encastrement disposés à l'intérieur des faces correspondantes de l'élément extérieur,
les patins d'encastrement étant pourvus de rampes d'engagement et de dégagement,
- et deux verrous symétriques rabattables, articulés au sommet de l'élément de mât extérieur et commandés automatiquement lors du télescopage des éléments de mât, les verrous coopérant avec les patins et les logements d'encastrement de l'ensemble de blocage supérieur, en venant s'engager, une fois rabattus, respectivement entre les deux patins et les logements correspondants.

Ces dispositions permettent de réaliser l'encastrement d'un élément de mât intérieur sur un élément de mât extérieur, en position télescopée, pour assurer la transmission de tous les efforts d'un élément de mât à l'autre. De plus, elles réalisent une transition convenable entre la fonction de guidage et la fonction d'encastrement, et vice-versa, en reprenant les efforts du guidage.

Dans l'ensemble, les moyens particuliers de guidage et de verrouillage, précédemment définis, permettent de dissocier les fonctions d'encastrement et de guidage qui sont soumises à des efforts de nature différente, et par là d'optimiser la réalisation de chacune de ces fonctions, tout en permettant la transition de l'une à l'autre. De plus, la structure de ces moyens rend visibles, depuis le sol, les manoeuvres de verrouillage et de déverrouillage.

De toute façon, l'invention sera mieux comprise à l'aide de la description qui suit, en référence au dessin schématique annexé représentant, à titre d'exemple, une forme d'exécution de cette mâture télescopique pour grue à tour :
Figure 1 est une vue d'ensemble, de côté, d'une grue à tour pourvue d'une mâture conforme à la présente invention, représentée à l'état télescopé ;
Figure 2 est une vue de côté partielle de la mâture, montrant un élément de mât intérieur et un élément de mât extérieur en cours de télescopage ;
Figure 3 est une vue en coupe horizontale suivant III-III de figure 2, montrant les moyens de guidage situés à la base de l'élément de mât intérieur ;
Figure 4 est une vue en coupe horizontale suivant IV-IV de figure 2, montrant les moyens de guidage situés au sommet de l'élément de mât extérieur ;
Figure 5 est une vue de côté partielle de la mâture, similaire à la figure 3 mais montrant l'élément de mât intérieur verrouillé avec l'élément de mât extérieur ;
Figure 6 est une vue en coupe horizontale suivant VI-VI de figure 5, montrant l'ensemble de blocage supérieur et les verrous ;
Figure 7 est une vue en coupe horizontale suivant VII-VII de figure 5, montrant l'ensemble de blocage inférieur.

La grue à tour, représentée très schématiquement sur la figure 1, comprend un châssis de base fixe 1 supportant un châssis tournant 2, orientable autour d'un axe vertical 3. Le châssis tournant 2 porte à l'arrière un contrepoids 4, et à l'avant de ce châssis tournant 2 est articulée, autour d'un axe horizontal 5, une mâture télescopique désignée dans son ensemble par le repère 6, composée de trois éléments de mât 7, 8 et 9 montés coulissants les uns par rapport aux autres, soit :
- un premier élément de mât 7, ou élément inférieur, articulé par sa base au châssis tournant 2,
- un deuxième élément de mât 8, ou élément intermédiaire, monté coulissant à l'intérieur du premier élément de mât 7, et
- un troisième élément de mât 9, ou élément supérieur, monté coulissant à l'intérieur du deuxième élément de mât 8.

La grue est encore pourvue d'une flèche distributrice 10, dépliable, qui est liée au sommet de la mâture 6 suivant un axe d'articulation 11, et qui est maintenue en position horizontale par un dispositif de retenue 12, raccordé à la partie arrière du châssis tournant 2.

La présente invention s'intéresse plus particulièrement à la structure de la mâture télescopique 6, dont les éléments sont représentés plus en détail aux figures 2 et suivantes. Dans la description qui suit de ces éléments, on distinguera un élément de mât intérieur et un élément de mât extérieur, qui dans l'exemple illustré sont respectivement le deuxième élément de mât 8 et le premier élément de mât 7 (mais qui pourraient être aussi le troisième et le deuxième éléments).

Les éléments de mât 7, 8 et 9 sont tous trois constitués par des caissons, possédant une section dodécagonale c'est-à-dire en forme de polygone à douze côtés. Chaque élément de mât présente ainsi douze faces latérales pleines. Pour définir les orientations de ces faces, on se référera au plan médian longitudinal 13 de la partie tournante de la grue, correspondant à la direction avant-arrière de cette grue, l'avant étant le côté vers lequel est dirigée la pointe de la flèche distributrice 10.
Ainsi, chaque élément de mât 7, 8 ou 9 possède une face latérale avant 14 et une face latérale arrière 15, perpendiculaires au plan médian 13, une face latérale droite 16 parallèle au plan médian 13, et une face latérale gauche 17 également parallèle au plan médian 13. Les quatre premières faces latérales 14 à 17, précédemment définies, sont raccordées entre elles par des faces intermédiaires ou faces obliques, au nombre total de huit, désignées 18 à 25. On peut distinguer ici :
- quatre faces obliques 18, 19, 20 et 21, adjacentes aux faces avant 14 et arrière 15, et formant des angles de 60° par rapport au plan médian 13 ;
- quatre autres faces obliques 22, 23, 24 et 25, adjacentes aux faces latérales droite 16 et gauche 17, et formant des angles de 30° par rapport au plan médian 13.
Il est aussi possible de considérer que les huit faces obliques 18 à 25 sont réparties en quatre paires de faces obliques adjacentes, respectivement : 18-22, 19-23, 20-24 et 21-25.

Le guidage d'un élément de mât intérieur 8 par rapport à un élément de mât extérieur 7 est réalisé au moyen de patins de guidage, fixés sur les faces obliques respectives 18, 19, 20 et 21 (adjacentes aux faces avant 14 et arrière 15) de ces deux éléments de mât 7 et 8.

Plus particulièrement, comme le montre la figure 3, quatre premiers patins de guidage 26, 27, 28 et 29 sont prévus à la base de l'élément de mât intérieur 8. Ces patins de guidage 26, 27, 28 et 29 sont fixés, respectivement, sur les quatre faces obliques 18, 19, 20 et 21 de l'élément de mât intérieur 8, à l'extérieur de cet élément 8.

Comme le montre la figure 4, quatre autres patins de guidage 30, 31, 32, et 33 sont prévus au sommet de l'élément de mât extérieur 7. Ces patins de guidage 30, 31, 32 et 33 sont fixés, respectivement, sur les quatre faces obliques 18, 19, 20 et 21 de l'élément de mât 7, à l'intérieur de cet élément 7.

Chacun des patins de guidage 26 à 33 possède, comme le montrent les figures 3 et 4, une largeur sensiblement égale à celle de la face oblique 18, 19, 20 ou 21 en regard de laquelle il se situe, et avec laquelle il est appelé à coopérer. La figure 2 illustre aussi, en A et B, les zones d'appui entre les patins d'un élément de mât et les faces correspondantes de l'autre élément de mât.

Grâce aux patins de guidage 26 à 33 précédemment décrits, l'élément de mât intérieur 8 peut être télescopé, jusqu'à atteindre par rapport à l'élément de mât extérieur 7 une position verticale prédéterminée, dans laquelle il est automatiquement verrouillé avec cet élément extérieur 7. A cet effet, sont prévus des moyens de verrouillage, montrés principalement aux figures 5, 6 et 7.

Ces moyens comprennent un ensemble de blocage supérieur, composé de deux patins d'encastrement 34 et 35 et de deux logements d'encastrement 36 et 37. Les deux patins d'encastrement 34 et 35 sont disposés à l'extérieur des deux faces latérales, respectivement droite 16 et gauche 17, de l'élément de mât intérieur 8 ; ces patins 34 et 35 sont pourvus de rampes d'engagement et de dégagement 38 et 39. Les deux logements d'encastrement 36 et 37 sont disposés à l'intérieur des faces latérales, respectivement droite 16 et gauche 17, de l'élément de mât extérieur 7, au sommet de cet élément 7.

Les moyens de verrouillage comprennent aussi un ensemble de blocage inférieur, composé de deux autres patins d'encastrement 40 et 41 et de deux autres logements d'encastrement 42 et 43. Les deux patins d'encastrement 40 et 41 sont disposés vers la base de l'élément de mât intérieur 8, à l'extérieur des deux faces latérales, respectivement droite 16 et gauche 17, de cet élément 8. Ces patins 40 et 41 sont eux aussi pourvus de rampes d'engagement et de dégagement 44 et 45. Les deux logements d'encastrement 42 et 43 sont disposés à l'intérieur des faces correspondantes 16 et 17 de l'élément de mât extérieur 7.

L'ensemble de blocage supérieur est complété par deux verrous symétriques 46 et 47, montés pivotants au sommet de l'élément de mât extérieur 7, autour d'un axe de pivotement horizontal 48 perpendiculaire au plan médian 13 et proche du bord supérieur de la face arrière 15 de cet élément 7.

En fin de télescopage de l'élément de mât intérieur 8, les patins d'encastrement 34, 35, 40 et 41 viennent coopérer avec les logements correspondants 36, 37, 42 et 43, comme montré sur la figure 5. Les deux verrous 46 et 47, initialement maintenus en position levée et reculée (voir aussi figure 2), sont rabattus pour s'engager, respectivement, entre les deux patins 34, 35 et les logements correspondants 40, 41 de l'ensemble d'encastrement supérieur. Les zones d'appui d'un élément de mât sur l'autre, intervenant en position verrouillée, sont indiquées en C, D et E sur la figure 5.

A l'inverse, les deux verrous 46 et 47 sont dégagés et relevés, lorsqu'il s'agit de rentrer l'élément intérieur 8 dans l'élément extérieur 7.

L'on ne s'éloignerait pas du cadre de l'invention :
- en prévoyant une section en forme de dodécagone irrégulier (angles et/ou côtés inégaux), au lieu d'une section en forme de dodécagone régulier (angles et côtés égaux),
- plus généralement en prévoyant d'autres sections polygonales, régulières ou non, à plus de quatre côtés,
- en appliquant l'invention à une mâture télescopique composée seulement de deux éléments, ou composée de plus de trois éléments,
- en modifiant le détail des moyens de guidage et de verrouillage.

## Revendications

1. Mâture télescopique (6) pour grue à tour, composée de plusieurs éléments de mât (7, 8, 9) montés coulissants les uns à l'intérieur des autres et présentant chacun une structure en caisson, **caractérisée en ce que** les éléments de mât (7, 8, 9) en caisson possèdent, chacun, une section de forme polygonale à plus de quatre côtés, déterminée par des faces latérales (14 à 17) parallèles et/ou perpendiculaires à la direction avant-arrière (13) de la grue, et des faces latérales (18 à 25) intermédiaires, obliques par rapport à cette direction avant-arrière (13), ladite mâture (6) comportant des moyens (26 à 33) de guidage des éléments de mât (7, 8, 9) les uns par rapport aux autres, situés sur des faces latérales obliques (18 à 21) de ces éléments de mât (7, 8, 9), et des moyens (34 à 48) de verrouillage automatique desdits éléments de mât (7, 8, 9) les uns avec les autres, dans des positions relatives prédéterminées, qui sont disposés sur des faces latérales (16, 17) parallèles et/ou perpendiculaires à la direction avant-arrière (13) de la grue.

2. Mâture télescopique pour grue à tour selon la revendication 1, **caractérisée en ce que** les éléments de mât (7, 8, 9) en caisson possèdent, chacun, une section de forme dodécagonale, déterminée par deux faces latérales opposées (16, 17) parallèles à la direction avant-arrière (13) de la grue, une face latérale avant (14) et une face latérale arrière (15) perpendiculaires à la direction avant-arrière (13) de la grue, et huit faces obliques (18 à 25), réparties en quatre paires de faces obliques adjacentes reliant, deux à deux, les faces latérales précédentes (14 à 17).

3. Mâture télescopique pour grue à tour selon la revendication 2, **caractérisée en ce que** les moyens de guidage comprennent, en combinaison, pour un élément de mât intérieur et un élément de mât extérieur associés :
- quatre patins de guidage (26 à 29) situés à la base de l'élément de mât intérieur, et fixés extérieurement sur les faces obliques (18 à 21) de cet élément adjacentes aux faces avant (14) et arrière (15), et
- quatre autres patins de guidage (30 à 33) situés au sommet de l'élément de mât extérieur, et fixés intérieurement sur les faces obliques (18 à 21) de cet élément adjacentes aux faces avant (14) et arrière (15).

4. Mâture télescopique pour grue à tour selon la revendication 3, **caractérisée en ce que** les patins de guidage (26 à 33) sont constitués par une platine de glissement couvrant sensiblement toute la largeur de la face oblique correspondante (18 à 21), la platine étant recouverte d'un revêtement en matière synthétique réduisant le coefficient de frottement.

5. Mâture télescopique pour grue à tour selon l'une quelconque des revendications 1 à 4, **caractérisée en ce que** les moyens de verrouillage automatique des éléments de mât (7, 8, 9) les uns avec les autres comprennent, en combinaison, pour un élément de mât intérieur et un élément de mât extérieur associés :
- un ensemble de blocage supérieur, composé de deux patins latéraux d'encastrement (34, 35) disposés à l'extérieur des faces latérales (16, 17), parallèles à la direction avant-arrière (13) de la grue, de l'élément de mât intérieur, et de deux logements d'encastrement (36, 37) disposés à l'intérieur des faces correspondantes (16, 17) de l'élément de mât extérieur, au sommet de ce dernier,
- un ensemble de blocage inférieur, composé de deux autres patins latéraux d'encastrement (40, 41) disposés à l'extérieur des faces latérales (16, 17), parallèles à la direction avant-arrière (13) de la grue, de l'élément de mât intérieur, à la base de ce dernier, et de deux logements d'encastrement (42, 43) disposés à l'intérieur des faces correspondantes (16, 17) de l'élément extérieur,
les patins d'encastrement (34, 35, 40, 41) étant pourvus de rampes d'engagement et de dégagement (38, 39, 44, 45),
- et de deux verrous symétriques rabattables (46, 47), articulés (en 48) au sommet de l'élément de mât extérieur et commandés automatiquement lors du télescopage des éléments de mât (7, 8, 9), les verrous (46, 47) coopérant avec les patins (34, 35) et les logements d'encastrement (36, 37) de l'ensemble de blocage supérieur, en venant s'engager, une fois rabattus, respectivement entre les deux patins (34, 35) et les logements (36, 37) correspondants.

## Patentansprüche

1. Teleskopmast (6) für einen Turmdrehkran, zusammengesetzt aus mehreren Mastelementen (7, 8, 9), die ineinandergleitend montiert sind und von denen jedes eine Kastenstruktur aufweist, **dadurch gekennzeichnet, dass** jedes der kastenförmigen Mastelemente (7, 8, 9) einen Querschnitt in polygonaler Form mit mehr als vier Seiten besitzt, der durch die Seitenflächen (14 bis 17) gebildet ist, die parallel und/oder senkrecht zur Vorwärts-Rückwärts-Richtung (13) des Krans verlaufen, und dazwischen liegende Seitenflächen (18 bis 25), die bezüglich dieser Vorwärts-Rückwärts-Richtung (13) schräg verlaufen, wobei dieser Teleskopmast (6) Führungsmittel (26 bis 33) für die Mastelemente (7, 8, 9) untereinander umfasst, die sich an den schrägen Seitenflächen (18 bis 21) dieser Mastelemente (7, 8, 9) befinden, und Mittel (34 bis 38) zur automatischen Verriegelung dieser Mastelemente (7, 8, 9) miteinander in vorherbestimmten, aufeinander bezogenen Positionen umfasst, Mittel, welche an den Seitenflächen (16, 17) angeordnet sind, die parallel und/oder senkrecht zur Vorwärts-Rückwärts-Richtung (13) des Krans liegen.

2. Teleskopmast für einen Turmdrehkran nach Anspruch 1, **dadurch gekennzeichnet, dass** jedes der kastenförmigen Mastelemente (7, 8, 9) einen zwölfeckigen Querschnitt besitzt, der von zwei einander gegenüberliegenden Seitenflächen (16, 17) gebildet ist, die zur Vorwärts-Rückwärts-Richtung (13) des Krans parallel liegen, von einer vorderen (14) und einer hinteren (15) Seitenfläche, welche zur Vorwärts-Rückwärts-Richtung (13) des Krans senkrecht stehen, und von acht Schräg-flächen (18 bis 25), die zu vier Paaren nebeneinander liegender Schrägflächen aufgeteilt sind, die, jeweils zwei und zwei, die vorhergehenden Seitenflächen (14 bis 17) verbinden.

3. Teleskopmast für einen Turmdrehkran nach Anspruch 2, **dadurch gekennzeichnet, dass** die Führungsmittel für ein inneres Mastelement und ein äußeres Mast-element, die einander zugeordnet sind, in Kombination umfassen:
- vier Führungskufen (26 bis 29), die sich an der Basis der inneren Mastelements befinden und außen an den Schrägflächen (18 bis 21) dieses Elements befestigt sind, die den vorderen (14) und hinteren (15) Flächen benachbart sind, und
- vier andere Führungskufen (30 bis 33), die sich an der Spitze des äußeren Mastelements befinden und innen an den Schrägflächen (18 bis 21) dieses Elements befestigt sind, die den vorderen (14) und hinteren (15) Flächen benachbart sind.

4. Teleskopmast für einen Turmdrehkran nach Anspruch 3, **dadurch gekennzeichnet, dass** die Führungskufen (26 bis 33) gebildet sind durch eine Gleitplatine, die im wesentlichen die gesamte Breite der entsprechenden Schrägfläche (18 bis 21) bedeckt, wobei die Platine mit einem Belag aus Kunststoff überzogen ist, der den Reibungskoeffizienten mindert.

5. Teleskopmast für einen Turmdrehkran nach einem der Ansprüche 1 bis 4, **dadurch gekennzeichnet, dass** die Mittel, die die Mastelemente (7, 8, 9) automatisch miteinander verriegeln, für ein inneres Mastelement und ein äußeres Mastelement, die einander zugeordnet sind, in Kombination umfassen:
- eine Teilegruppe für die obere Verriegelung, die besteht aus zwei seitlichen Aufnahme-Gleitkufen (34, 35), die außen an den Seitenflächen (16, 17) des inneren Mastelements, die parallel zur Vorwärts-Rückwärts-Richtung (13) des Krans liegen, angeordnet sind, und aus zwei Aufnahme-Gehäusen (36, 37), die innen an den entsprechenden Flächen (16, 17) des äußeren Mastelements an der Spitze des letzteren angeordnet sind,
- eine Teilegruppe für die untere Verriegelung, die besteht aus zwei anderen seitlichen Aufnahme-Gleitkufen (40, 41), die außen an den Seitenflächen (16, 17) des inneren Mastelements, die parallel zur Vorwärts-Rückwärts-Richtung (13) des Krans liegen, an der Basis dieses Elements angeordnet sind, und aus zwei Aufnahme-Gehäusen (42, 43), die innen an den entsprechenden Flächen (16, 17) des äußeren Elements angeordnet sind,
wobei die Aufnahme-Gleitkufen (34, 35, 40, 41) mit Rampen zum Eingreifen und zum Lösen (38, 39, 44, 45) versehen sind,
- und aus zwei symmetrischen klappbaren Riegeln (46, 47), die (bei 48) an der Spitze des äußeren Mastelements angelenkt sind und automatisch beim Ausfahren der Mastelemente (46, 47) betätigt werden, wobei die Riegel (46, 47) mit den Aufnahme-Gleitkufen (34, 35) und den Aufnahme-Gehäusen (36, 37) der Teilegruppe zur oberen Verriegelung zusammenarbeiten, indem sie, wenn sie einmal geklappt sind, jeweils zwischen die zwei entsprechenden Gleitkufen (34, 35) und die Gehäuse (36, 37) eingreifen.

## Claims

1. Telescopic mast structure (6) for a tower crane, composed of several mast elements (7, 8, 9) mounted so that they can slide one inside another and each having a box-like structure, **characterized in that** the box-structure mast elements (7, 8, 9) each have a cross section of polygonal shape with more than four sides, which is determined by lateral faces (14 to 17) which are parallel and/or perpendicular to the fore-aft direction (13) of the crane, and intermediate lateral faces (18 to 25) which are oblique with respect to this fore-aft direction (13), the said mast structure (6) comprising means (26 to 33) for guiding the mast elements (7, 8, 9) one with respect to another, these means being situated on oblique lateral faces (18 to 21) of these mast elements (7, 8, 9), and means (34 to 48) for automatically locking the said mast elements (7, 8, 9) together in predetermined relative positions, which means are arranged on lateral faces (16, 17) which are parallel and/or perpendicular to the fore-aft direction (13) of the crane.

2. Telescopic mast structure for a tower crane according to Claim 1, **characterized in that** the box-structure mast elements (7, 8, 9) each have a cross section of dodecagonal shape which is determined by two opposite lateral faces (16, 17) which are parallel to the fore-aft direction (13) of the crane, a front lateral face (14) and a rear lateral face (15) which are perpendicular to the fore-aft direction (13) of the crane, and eight oblique faces (18 to 25) arranged in four pairs of adjacent oblique faces connecting, in pairs, the previous lateral faces (14 to 17).

3. Telescopic mast structure for a tower crane according to Claim 2, **characterized in that** the guide means comprise, in combination, for an inner mast element and outer mast element pairing:
- four guide shoes (26 to 29) situated at the base of the inner mast element and fixed on the outside to the oblique faces (18 to 21) of this element which are adjacent to the front face (14) and rear face (15), and
- four more guide shoes (30 to 33) which are situated at the top of the outer mast element and fixed on the inside to the oblique faces (18 to 21) of this element which are adjacent to the front face (14) and rear face (15).

4. Telescopic mast structure for a tower crane according to Claim 3, **characterized in that** the guide shoes (26 to 33) consist of a slip plate covering more or less the entire width of the corresponding oblique face (18 to 21), the plate being covered with a coating of synthetic material that reduces the coefficient of friction.

5. Telescopic mast structure for a tower crane according to any one of Claims 1 to 4, **characterized in that** the means for automatically locking the mast elements (7, 8, 9) together comprise, in combination, for an inner mast element and outer mast element pairing:
- an upper locking assembly composed of two lateral engagement shoes (34, 35) arranged on the outside of the lateral faces (16, 17) which are parallel to the fore-aft direction (13) of the crane and belong to the inner mast element, and of two engagement housings (36, 37) arranged on the inside of the corresponding faces (16, 17) of the outer mast element, at its top,
- a lower locking assembly composed of two more lateral engagement shoes (40, 41) arranged on the outside of the lateral faces (16, 17) which are parallel to the fore-aft direction (13) of the crane and belong to the inner mast element, at its base, and of two engagement housings (42, 43) arranged on the inside of the corresponding faces (16, 17) of the outer element,
the engagement shoes (34, 35, 40, 41) being provided with engagement and disengagement ramps (38, 39, 44, 45),
- and two symmetric turn-down latches (46, 47) articulated (at 48) to the top of the outer mast element and operated automatically as the mast elements (7, 8, 9) are deployed, the latches (46, 47) interacting with the engagement shoes (34, 35) and the engagement housings (36, 37) of the upper locking assembly by engaging, once turned down, between the two shoes (34, 35) and the corresponding housings (36, 37), respectively.
